# EUROPÄISCHE PATENTSCHRIFT

(11) **EP 3 776 738 B1**
(45) Veröffentlichungstag und Bekanntmachung des Hinweises auf die Patenterteilung: **26.06.2024**
(21) Anmeldenummer: 19713749.0
(22) Anmeldetag: 22.03.2019
(51) Int. Cl.: H01R 4/2483

(54) **ANSCHLUSSELEMENT, ANORDNUNG UND ENERGIEVERTEILUNGSSYSTEM**
CONNECTION ELEMENT, ARRANGEMENT AND ENERGY DISTRIBUTION SYSTEM
ÉLÉMENT DE RACCORD, AGENCEMENT ET SYSTÈME DE DISTRIBUTION D'ÉNERGIE

(30) Priorität: 03.04.2018 BE 201805220
(43) Veröffentlichungstag der Anmeldung: 17.02.2021
(73) Patentinhaber: Phoenix Contact GmbH & Co. KG, 32825 Blomberg (DE)
(72) Erfinder: EREMIN, Sergej, 32049 Herford (DE)
(74) Vertreter: Meyer-Graefe, Karsten
(86) Internationale Anmeldenummer: PCT/EP2019/057218
(87) Internationale Veröffentlichungsnummer: WO 2019/192858

(56) Entgegenhaltungen:
- AU-A1- 2010 202 134
- DE-U- 1 982 475
- FR-A1- 2 459 560
- FR-A1- 2 787 933
- US-A- 3 129 048
- US-A- 4 793 822
- US-A- 5 102 347

## Beschreibung

Die Erfindung betrifft ein Anschlusselement zum Anschließen eines isolierten elektrischen Leiters, wobei das Anschlusselement einen Klemmhülsenkörper, in welchem ein Aufnahmeraum für den elektrischen Leiter ausgebildet ist, und eine einen Schraubenkopf und einen Schraubenschaft aufweisenden Anschlussschraube, welche über eine an dem Klemmhülsenkörper ausgebildete Öffnung entlang einer Einführungsrichtung der Anschlussschraube in den Aufnahmeraum einführbar ist, aufweist. Weiter betrifft die Erfindung eine Anordnung mit einem Isolierstoffgehäuse und mindestens einem entsprechenden Anschlusselement sowie ein Energieverteilungssystem mit mehreren hintereinander angeordneten, entsprechend ausgebildeten Anordnungen.

Anschlusselemente, welche einen Klemmhülsenkörper und eine Anschlussschraube aufweisen, dienen üblicherweise dazu, einen abisolierten Leiter elektrisch kontaktierend zu klemmen. Der abisolierte Leiter wird dafür in den Aufnahmeraum des Klemmhülsenkörpers eingelegt, wobei der Aufnahmeraum sich mit seiner Längserstreckung quer zur Längserstreckung der Öffnung zum Einführen der Anschlussschraube erstreckt. Im angeschlossenen Zustand ist die Anschlussschraube derart weit in den Aufnahmeraum eingeführt, dass sie auf den in dem Aufnahmeraum positionierten, abisolierten Leiter eine Druckkraft aufbringt und damit eine elektrische Kontaktierung zwischen den freiliegenden Litzen des Leiters und der Anschlussschraube und auch dem Klemmhülsenkörper ausbildet. Die Anschlussschraube sollte hierbei aus einem gut elektrisch leitenden Material ausgebildet sein. US3129048A, US5102347A und DE1982475U betreffen Anschlusselemente des Stands der Technik, aufweisend einen aus einem elektrisch leitenden Metallmaterial ausgebildeten Klemmhülsenkörper und eine einen Schraubenkopf und einen Schraubenschaft ausweisenden Anschlussschraube.

Der Erfindung liegt die Aufgabe zu Grunde, ein Anschlusselement, eine Anordnung und ein Energieverteilungssystem zur Verfügung zu stellen, bei welchen auch isolierte Leiter, welche nicht abisoliert sind, sicher kontaktiert werden können.

Die Aufgabe wird erfindungsgemäß mit den Merkmalen des unabhängigen Anspruchs gelöst. Zweckmäßige Ausgestaltungen und vorteilhafte Weiterbildungen der Erfindung sind in den Unteransprüchen angegeben.

Die Anschlusselement gemäß der Erfindung zeichnet sich dadurch aus, dass der Aufnahmeraum einen ersten Bereich und einen an den ersten Bereich angrenzenden zweiten Bereich aufweist, wobei der erste Bereich einen Auflagereich für den Leiter ausbildet und der zweite Bereich einen Einpressbereich ausbildet, in welchen ein Teilbereich des in dem ersten Bereich angeordneten Leiters mittels der Anschlussschraube in einem angeschlossenen Zustand eingepresst ist, wobei der zweite Bereich zwei sich gegenüberliegende Seitenwände aufweist, an welchen durch das Einpressen des Leiters freiliegende Litzen des Leiters im angeschlossenen Zustand elektrisch kontaktierend anliegen.

Der in dem Klemmhülsenkörper vorgesehene Aufnahmeraum zur Aufnahme des anzuschließenden, isolierten Leiters ist nunmehr derart ausgebildet, dass dieser aus zwei Bereichen ausgebildet ist. Ein erster Bereich dient zur eigentlichen Auflage des in den Aufnahmeraum eingelegten, isoliert und damit gerade nicht abisolierten Leiters. Im nicht angeschlossenen Zustand des Leiters ist der Leiter ausschließlich in diesem ersten Bereich positioniert. An diesen ersten Bereich schließt sich in Einführungsrichtung der Anschlussschraube ein zweiter Bereich des Aufnahmeraumes an, wobei der erste Bereich in den zweiten Bereich übergeht. Der zweite Bereich bildet einen Einspressbereich aus, in welchen der im ersten Bereich positionierte Leiter beim Anschließen mittels der Anschlussschraube teilweise bzw. bereichsweise in diesen zweiten Bereich eingepresst wird, so dass im angeschlossenen Zustand des Leiters ein erster Teilbereich des Leiters in dem ersten Bereich des Aufnahmeraumes und ein zweiter Teilbereich des Leiters in dem zweiten Bereich des Aufnahmeraumes positioniert ist. Durch das Einpressen des Leiters in den zweiten Bereich wird der die Litzen des isolierten Leiters umgebende Isolierstoffmantel zumindest bereichsweise abgeschert, so dass bei dem in dem zweiten Bereich eingepressten Teilbereich des Leiters die Litzen zumindest bereichsweise frei liegen. Die Abscherung des Isolierstoffmantels erfolgt an dem Bereich des Teilbereiches des Leiters, welcher angrenzend zu den sich gegenüberliegenden Seitenwänden des zweiten Bereichs des Aufnahmeraumes anliegt, so dass die dort durch die Abscherung freiliegenden Litzen des Leiters im angeschlossenen Zustand an diesen Seitenwänden des zweiten Bereichs des Aufnahmeraumes elektrisch kontaktierend anliegen können. Die elektrische Kontaktierung des angeschlossenen Leiters erfolgt damit vorzugsweise in dem zweiten Bereich des Aufnahmeraumes und vorzugsweise zwischen dem Klemmhülsenkörper und den durch die Abscherung freiliegenden Litzen des Leiters, so dass eine Kontaktierung zwischen den Litzen des Leiters und der Anschlussschraube nicht unbedingt notwendig ist, wodurch die Anschlussschraube auch aus einem weniger gut leitenden und damit kostengünstigeren Material ausgebildet sein kann. Die Abscherung des Isolierstoffmantels des Leiters erfolgt vorzugsweise an einer im Übergangsbereich zwischen dem ersten Bereich und dem zweiten Bereich ausgebildeten, umlaufenden Kante, wobei die Kante vorzugsweise scharfkantig ausgebildet sein kann. Die Abscherung des Mantels des Leiters erfolgt vorzugsweise gezielt an zwei sich gegenüberliegenden Seitenflächen des Leiters, welche dann jeweils an einer der beiden Seitenwände des zweiten Bereichs des Aufnahmeraumes kontaktierend anliegen. An dem restlichen Bereich des Leiters sind die Litzen vorzugsweise auch im angeschlossenen Zustand noch von dem Isolierstoffmantel isolierten umgeben.

Der erste Bereich und der zweite Bereich des Aufnahmeraumes weisen vorzugsweise eine unterschiedliche Form auf, um einen jeweils optimal ausgeformten Auflagebereich und Einpressbereich ausbilden zu können. Bevorzugt weist der erste Bereich einen runden Querschnitt und/oder der zweite Bereich einen länglich geformten Querschnitt auf. Der erste Bereich ist dabei mit seinem sich quer zur Einführungsrichtung der Anschlussschraube erstreckenden Durchmesser vorzugsweise breiter ausgebildet als der zweite Bereich. Weist der erste Bereich einen runden Querschnitt auf, so ist eine optimale Auflage des Leiters in dem Aufnahmebereich sichergestellt, da die Form des ersten Bereichs an die runde Querschnittsform des Leiters angepasst ist. Der zweite Bereich ist hingegen vorzugsweise nicht rund ausgebildet, sondern weist vorzugsweise eine längliche Form auf, so dass der zweite Bereich in Form einer Nut oder eines Spaltes ausgebildet sein kann. Durch die längliche Form, welche zudem vorzugsweise noch eine geringere Breite aufweist, als der erste Bereich, kann das Einpressen des Leiters und das dabei erfolgende Abscheren des Isolierstoffmantels von den Litzen des Leiters sicher und gezielt erfolgen.

Um die Kontaktierung des Leiters weiter verbessern zu können, kann der zweite Bereich an seinem dem ersten Bereich gegenüberliegenden Bodenabschnitt einen in den zweiten Bereich hineinragenden Vorsprung aufweisen. Durch den in den zweiten Bereich hineinragenden Vorsprung kann beim Einpressen des Teilbereichs des Leiters in den zweiten Bereich dieser Teilbereich stärker komprimiert werden und die freiliegenden Litzen des Leiters können mit einer höheren Kraft in Richtung der Seitenwände des zweiten Bereichs des Aufnahmeraumes gedrückt werden, so dass im angeschlossenen Zustand die Kontaktkraft der an den Seitenwänden des zweiten Bereichs anliegenden Litzen erhöht werden kann. Der Vorsprung ist vorzugsweise mittig des Bodenabschnitts angeordnet, so dass eine gleichmäßige Kraftverteilung in Richtung der beiden Seitenwände des zweiten Bereichs erfolgen kann. Die Vorsprung ist vorzugsweise stegförmig ausgebildet und kann sich über die gesamte Tiefe des Bodenabschnitts quer zur Einführungsrichtung der Anschlussschraube erstrecken.

Der erste Bereich kann eine sich in Einführungsrichtung der Anschlussschraube erstreckende Länge L1 aufweisen und der zweite Bereich kann eine sich in Einführungsrichtung der Anschlussschraube erstreckende Länge L2 aufweisen, wobei bevorzugt L2 ≥ 1/2 L1 ist. Bevorzugt weist der zweite Bereich eine Länge L2 auf, die 3/4 der Länge L1 des ersten Bereichs entspricht. Durch die relativ lange Ausbildung des zweiten Bereichs relativ zu dem ersten Bereich kann der Teilbereich des Leiters, welcher in den zweiten Bereich des Aufnahmeraumes eingepresst wird, noch kompakter eingepresst werden, so dass die freiliegenden Litzen noch stärker in Richtung der Seitenwände des zweiten Bereichs gedrückt werden können und dadurch die Kontaktkraft zwischen den Seitenwänden des zweiten Bereichs und der freiliegenden Litzen weiter erhöht werden kann.

Die Abscherung des Isolierstoffmantels von den Litzen beim Einpressen des Teilbereichs des Leiters in den zweiten Bereich kann weiter dadurch verbessert werden, dass der Schraubenschaft der Anschlussschraube einen Durchmesser aufweist, welcher kleiner als eine sich quer zur Einführungsrichtung der Anschlussschraube erstreckenden Breite des zweiten Aufnahmeraumes ist. Durch den kleineren Durchmesser kann die Scherwirkung insbesondere an der Kante am Übergangsbereich zwischen dem ersten und zweiten Bereich und auch an den Seitenwänden des zweiten Bereichs erhöht werden, wodurch eine Abscherung des Isolierstoffmantels von den Litzen des Leiters gefördert und dadurch besonders gut und definiert in diesen Bereichen erfolgen kann.

Der Schraubenschaft weist an seinem dem Schraubenkopf gegenüberliegenden Endabschnitt einen sich in Einführungsrichtung der Anschlussschraube verjüngenden Bereich auf. Der Endabschnitt des Schraubenschafts kann damit eine Spitze aufweisen, welche sich beim Anschließen des Leiters und damit beim Bewegen der Anschlussschraube in Einführungsrichtung in den Leiter einbohren kann. Beim Einschrauben der Anschlussschraube kann dadurch der in dem ersten Bereich positionierte Leiter zunächst in Richtung der Innenumfangsfläche des ersten Bereichs gedrückt und verdrängt werden, so dass sich der Leiter mit seinem Isolierstoffmantel an die Innenumfangsfläche des ersten Bereichs andrückt. Wird die Anschlussschraube weiter in Einführungsrichtung bewegt, können aufgrund des verjüngenden Bereichs des Endabschnitts der Anschlussschraube die Litzen innerhalb des Isolierstoffmantels zunächst gestaucht werden und dadurch besonders kompakt und mit einer hohen Kraft in den zweiten Bereich eingepresst werden. Die durch die dabei erfolgende Abscherung freiliegenden Litzen können dann aufgrund des verjüngenden Bereichs noch gezielter in Richtung der Seitenwände des zweiten Bereichs verdrängt werden, um eine besonders gute kontaktierende Anlage der freiliegenden Litzen an den Seitenwänden des zweiten Bereichs erreichen zu können.

Der sich verjüngende Bereich weist mindestens zwei stufenförmig ausgebildete Absätze auf. Die stufenförmig ausgebildeten Absätze erstrecken sich vorzugsweise jeweils um den gesamten Umfang des Endabschnitts des Schraubenschafts. Durch die Absätze können beim Anschließen des Leiters die mit dem Endabschnitt der Leiters in Kontakt kommenden Litzen des Leiters an den Absätzen festgehalten und damit beim weiteren Einschrauben der Anschlussschraube in Einführungsrichtung der Anschlussschraube mitgenommen werden, wodurch wiederum die an den Seitenwänden des zweiten Bereichs anliegenden Litzen stärker an die Seitenwänden des zweiten Bereichs gedrückt werden können, so dass die dort wirkende Kontaktkraft weiter erhöht werden kann. Durch die stufenförmig ausgebildeten Absätze kann damit das Einspressen des Leiters in den zweiten Bereich verbessert werden.

Weiter kann es bevorzugt vorgesehen sein, dass die beiden sich gegenüberliegenden Seitenwände des zweiten Bereichs des Aufnahmeraumes zueinander angestellt verlaufend ausgebildet sind. Die Seitenwände verlaufen damit vorzugsweise nicht parallel zueinander, sondern sie können in einem Winkel > 0° zueinander verlaufen. Bevorzugt sind die Seitenwände dabei derart zueinander angestellt verlaufend ausgebildet, dass sie in Richtung Bodenabschnitt des zweiten Bereichs aufeinander zu laufen. Durch die zueinander angestellt verlaufenden Seitenwände kann das Einpressen des Teilbereichs des Leiters in den zweiten Bereich weiter verbessert werden und auch die freiliegenden Litzen können mit einer noch höheren Kontaktkraft gegen die Seitenwände des zweiten Bereichs gepresst sein.

An den beiden sich gegenüberliegenden Seitenwänden des zweiten Bereichs kann ferner jeweils eine schlitzförmige Aussparung ausgebildet sein. Beim Einpressen des Teilbereichs des Leiters können die freiliegenden, an den Seitenwänden anliegenden Litzen in diese Aussparungen teilweise eingepresst werden, wodurch die Anlagekraft und damit die Kontaktkraft der Litzen an den Seitenwänden weiter erhöht werden kann und damit auch die elektrische Kontaktierung weiter verbessert werden kann.

An dem Klemmhülsenkörper kann ein Aufnahmebereich ausgebildet sein, an welchem ein Kontaktelement angeordnet sein kann. Über dieses Kontaktelement kann beispielsweise ein Gerät elektrisch kontaktierend mit dem Anschlusselement verbunden werden. Der Aufnahmebereich kann beispielsweise Bohrungen aufweisen, in welchen das Kontaktelement befestigt sein kann, um eine elektrische Kontaktierung zwischen dem Klemmhülsenkörper und dem Kontaktelement ausbilden zu können. Beispielsweise kann das Kontaktelement in diese Bohrungen eingepresst sein. Weitere Befestigungen des Kontaktelements an dem Klemmhülsenkörper sind ebenfalls denkbar. Das Kontaktelement kann beispielsweise als Kontakttulpe ausgebildet sein.

Die Lösung der erfindungsgemäßen Aufgabe erfolgt ferner mittels einer Anordnung, welche ein Isolierstoffgehäuse aufweist, in welchem mindestens ein wie vorstehend beschrieben, aus- und weitergebildetes Anschlusselement angeordnet ist, wobei das Isolierstoffgehäuse je Anschlusselement mindestens zwei sich gegenüberliegende Durchführungsöffnungen zur Durchführung des in dem jeweiligen Anschlusselement angeordneten Leiters aufweist. Bevorzugt kann die Anordnung mehrere nebeneinander angeordnete Anschlusselemente aufweisen, welche innerhalb des Isolierstoffgehäuses angeordnet sein können.

Bevorzugt kann es vorgesehen sein, dass an mindestens einer der zwei sich gegenüberliegenden Durchführungsöffnungen eine Endkappe angeordnet ist, welche je Anschlusselement eine Begrenzungswand für den durch die Durchführungsöffnung geführten Leiter aufweisen kann. Die Endkappe kann das Isolierstoffgehäuse einseitig verschließen, so dass ein Endabschnitt eines Leiters berührsicher in dem Isolierstoffgehäuse angeordnet ist. Die Endkappe kann hierfür eine Begrenzungswand aufweisen, welche den offenen Querschnitt des Endabschnitts des Leiters überdecken kann. Die Endkappe kann beispielsweise einstückig mit dem Isoliertstoffgehäuse ausgebildet sein. Es ist aber auch möglich, dass die Endkappe ein zu dem Isolierstoffgehäuse separates Teil ist, welches beispielsweise mittels einer Rastverbindung an dem Isolierstoffgehäuse je nach Bedarf befestigt werden kann. Die Endkappe ist vorzugsweise ebenso wie das Isolierstoffgehäuse aus einem Kunststoffmaterial ausgebildet. Die Endkappe kann beispielsweise derart ausgebildet sein, dass sie sich über alle Durchführungsöffnungen einer Seite des Isolierstoffgehäuses erstreckt und diese abdeckt.

Soll doch ein längerer Leiter in der Anordnung positioniert werden, so kann die Endkappe derart ausgebildet sein, dass die Begrenzungswand der Endkappe eine Perforierung zum Öffnen der Begrenzungswand aufweist. An der Perforierung kann ein Benutzer bei Bedarf die Begrenzungswand leicht mittels eines Messers öffnen, um einen Leiter durch die Endkappe hindurchzuführen.

Ferner wird die erfindungsgemäße Aufgabe mittels eines Energieverteilungssystems gelöst, welches mehrere hintereinander angeordnete Anordnungen aufweist, welche entlang der Länge mindestens eines elektrischen Leiters beanstandet zueinander angeordnet sind, wobei die Anordnungen wie vorstehend beschrieben, aus- und weitergebildet sein können.

Nachfolgend wird die Erfindung unter Bezugnahme auf die anliegenden Zeichnungen anhand bevorzugter Ausführungsformen näher erläutert.

Es zeigen
- Fig. 1: eine schematische Schnittdarstellung eines Anschlusselements gemäß der Erfindung mit einem eingeführten, nicht angeschlossenen Leiter,
- Fig. 2: eine schematische Schnittdarstellung des in Fig. 1 gezeigten Anschlusselements mit dem eingeführten Leiter in einem angeschlossenen Zustand,
- Fig. 3: eine schematische Darstellung eines Klemmhülsenkörpers,
- Fig. 4: eine schematische Darstellung eines Anschlusselements gemäß der Erfindung mit einem an dem Klemmhülsenkörper angeordneten Kontaktelement,
- Fig. 5: eine schematische Schnittdarstellung einer Anordnung gemäß der Erfindung,
- Fig. 6: eine schematische Schnittdarstellung einer Anordnung mit einer teilweisen geöffneten Endkappe, und
- Fig. 7: eine schematische Darstellung eines Energieverteilungssystems gemäß der Erfindung.

Fig. 1 zeigt eine Schnittdarstellung eines Anschlusselements 100 mit einem in das Anschlusselement 100 eingeführten Leiter 10, welcher in Fig. 1 noch nicht elektrisch kontaktierend angeschlossen ist. Der Leiter 10 ist ein isolierter Leiter 10, bei welchem die Litzen 11 von einem Isolierstoffmantel 12 umschlossen sind.

Das Anschlusselement 100 weist einen Klemmhülsenkörper 13 auf, in welchem ein Aufnahmeraum 14 für den Leiter 10 ausgebildet ist. Zum Anschließen des Leiters 10 ist dieser in diesen Aufnahmeraum 14 eingelegt, wie in Fig. 1 zu erkennen ist. Der Klemmhülsenkörper 13 ist aus einem elektrisch leitenden Metallmaterial ausgebildet.

Ferner weist das Anschlusselement 100 eine einen Schraubenkopf 16 und einen Schraubenschaft 17 aufweisende Anschlussschraube 15 auf, welche über eine an dem Klemmhülsenkörper 13 ausgebildete Öffnung 33 entlang einer Einführungsrichtug R in den Aufnahmeraum 14 einführbar ist.

Der Aufnahmeraum 14 ist aus einem ersten Bereich 18 und einem an den ersten Bereich 18 anschließenden zweiten Bereich 19 ausgebildet. Der erste Bereich 18 bildet einen Auflagebereich aus, in welchem der Leiter 10 insbesondere im nicht angeschlossenen Zustand, wie in Fig. 1 gezeigt ist, positioniert ist. Der erste Bereich 18 weist einen runden oder ovalen Querschnitt auf, so dass die Form des ersten Bereichs 18 an die Außenkontur des runden Leiters 10 angepasst ist. Der zweite Bereich 19 bildet einen Einpressbereich aus, in welchen ein Teilbereich des in dem ersten Bereich 18 angeordneten Leiters 10 mittels der Anschlussschraube 15 in einem, wie in Fig. 2 gezeigten, angeschlossenen Zustand eingepresst ist. Beim Einpressen des Leiters 10 in den ersten Bereich wird ein Teil des Isolierstoffmantels 12 von den Litzen 11 abgeschert, so dass im angeschlossenen Zustand die freiliegenden Litzen 11 elektrisch kontaktierend an zwei sich gegenüberliegenden Seitenwänden 20, 21 des zweiten Bereichs 19 des Anschlussraumes 14 anliegen. Der zweite Bereich 19 weist im Gegensatz zu dem ersten Bereich 18 einen länglich geformten Querschnitt auf, so dass die Breite B des zweiten Bereichs 19 kleiner als seine Länge L2 und auch kleiner als der Durchmesser D des ersten Bereichs 18 ist. Die Länge L2 des zweiten Bereichs 19 ist bei der hier gezeigten Ausgestaltung größer als die Hälfte der Länge L1 des ersten Bereichs 18, so dass der den Einpressbereich ausbildende zweite Bereich 19 lang gestreckt ist.

Im Übergangsbereich zwischen dem ersten Bereich 18 und dem zweiten Bereich 19 ist eine umlaufende Kante 22 ausgebildet, welche die Abscherung des Isolierstoffmantels 12 von den Litzen 11 beim Einpressen des Leiters 10 in den zweiten Bereich 19 mit bewirkt. Die Kante 22 kann scharfkantig ausgebildet sein.

Um die Abscherung des Isolierstoffmantels 12 von den Litzen 11 beim Einpressen eines Teilbereichs des Leiters 10 von dem ersten Bereich 18 in den zweiten Bereich 19 zu verbessern, weist der Schraubenschaft 17 einen Durchmesser DS auf, welcher kleiner als die Breite B des zweiten Bereichs 19 des Aufnahmeraumes 14 ist. Die auf den Leiter 10 beim Einpressen wirkenden Scherkräfte können durch den im Gegensatz zur Breite B des zweiten Bereichs 19 geringeren Durchmesser DS des Schraubenschafts erhöht werden.

Der Schraubenschaft 17 weist an seinem dem Schraubenkopf 16 gegenüberliegenden Endabschnitt 23 einen sich in Einführungsrichtung R der Anschlussschraube 15 verjüngenden Bereich 24 auf. Der Schraubenschaft 17 weist damit an seinem Endabschnitt 23 eine Querschnittsreduzierung auf. Durch diese Querschnittsreduzierung kann die auf den Leiter 10 mittels der Anschlussschraube 15 aufgebrachte Kraft zum Anschließen des Leiters 10 erhöht werden. Durch den sich verjüngenden Bereich 24, welcher beim Anschließen des Leiters 10 unmittelbar in Kontakt mit dem Leiter 10 kommt, wird der Leiter 10 zunächst gestaucht, wodurch die Litzen 11 nach außen verdrängt werden, so dass nach dem Abscheren des Isolierstoffmantels 12 die freiliegenden Litzen 11 nach außen in Richtung der Seitenwände 20, 21 gedrückt werden, so dass eine hohe Kontaktkraft zwischen den freiliegenden Litzen 11 und den Seitenwänden 20, 21 ausgebildet werden kann.

Der sich verjüngende Bereich 24 weist mindestens zwei stufenförmig ausgebildete Absätze 25 auf. Die beim Anschließen des Leiters 10 mit dem Endabschnitt 23 der Leiters 10 in Kontakt kommenden Litzen 11 des Leiters 10 werden an den Absätzen 25 festgehalten und können damit beim weiteren Einschrauben der Anschlussschraube 15 in Einführungsrichtung R der Anschlussschraube 15 mitgenommen werden, wodurch wiederum die an den Seitenwänden 20, 21 des zweiten Bereichs 19 anliegenden Litzen 11 stärker an die Seitenwänden 20, 21 gedrückt werden können, so dass die dort wirkende Kontaktkraft weiter erhöht werden kann. Die stufenförmig ausgebildeten Absätze 25 weisen bei der hier gezeigten Ausgestaltung unterschiedliche Höhen auf.

Wie in Fig. 1 und 2 zu erkennen ist, verlaufen die beiden Seitenwände 19, 20 des zweiten Bereichs 19 nicht parallel zueinander, sondern sie sind zueinander angestellt verlaufend ausgebildet, so dass diese in einem Winkel größer 0° zueinander angeordnet sind. Die Seitenwände 19, 20 sind dabei in Richtung eines Bodenabschnitts 26 des zweiten Bereichs 19 aufeinander zulaufend ausgebildet, so dass sich der zweite Bereich 19 in Richtung seines Bodenabschnitts 26 verjüngt.

An dem Bodenabschnitt 26 ist ein in den zweiten Bereich 19 hineinragender Vorsprung 27 ausgebildet, welcher hier in Form einer sich von dem Bodenabschnitt 26 wegerstreckenden Auswölbung ausgebildet ist. Der Vorsprung 27 ist mittig der Breite B des zweiten Bereichs 19 angeordnet. Der Vorsprung 27 ist vorzugsweise stegförmig ausgebildet und kann sich über die gesamte Tiefe des Bodenabschnitts 26 erstrecken. Durch den in den zweiten Bereich 19 hineinragenden Vorsprung 27 kann beim Einpressen des Teilbereichs des Leiters 10 in den zweiten Bereich 19 dieser Teilbereich stärker komprimiert werden und die freiliegenden Litzen 11 des Leiters 10 können stärker in Richtung der Seitenwände 20, 21 gedrückt werden, so dass die Kontaktkraft der an den Seitenwänden 20, 21 des zweiten Bereichs 19 anliegenden Litzen 11 erhöht werden kann.

Fig. 3 zeigt eines Ausgestaltung eines Klemmhülsenkörpers 13, bei welchem an den beiden sich gegenüberliegenden Seitenwänden 20, 21 des zweiten Bereichs 19 jeweils eine schlitzförmige Aussparung 28, 29 ausgebildet ist. Die beiden schlitzförmigen Aussparungen 28, 29 sind hier mittig entlang der quer zur Einführungsrichtung R der Anschlussschraube 15 ausgebildeten Tiefe des zweiten Bereichs 19 angeordnet. Die schlitzförmigen Aussparungen 28, 29 erstrecken sich ferner in der hier gezeigten Ausgestaltung über die gesamte Länge L2 des zweiten Bereichs 19. In diese schlitzförmigen Aussparungen 28, 29 können die gegen die Seitenwände 20, 21 gepressten freiliegenden Litzen 11 eintauchen, so dass die zwischen den Seitenwänden 20, 21 und der Litzen 11 wirkende Kontaktkraft erhöht werden kann.

Wie in Fig. 3 weiter zu erkennen ist, kann an dem Klemmhülsenkörper 13 ein Aufnahmebereich 30 ausgebildet sein, an welchem ein Kontaktelement 31, wie es in Fig. 4 gezeigt ist, angeordnet sein kann. Der Aufnahmebereich 30 weist mehrere Bohrungen 32, hier drei Bohrungen 32, auf, in welchen das Kontaktelement 31 montiert sein kann. Bei der in Fig. 4 gezeigten Ausgestaltung ist das Kontaktelement 31 in zwei der Bohrungen 32 eingepresst gehalten. Das Kontaktelement 31 ist als Kontakttulpe ausgebildet.

Fig. 5 zeigt eine Schnittdarstellung durch eine Anordnung 200, bei welcher in einem Isolierstoffgehäuse 40 mehrere wie in Fig. 1 bis 4 gezeigte Anschlusselemente 100 nebeneinander angeordnet sind, so dass mehrere Leiter 10 nebeneinander elektrisch kontaktierend angeschlossen werden können. Das Isolierstoffgehäuse 40 ist derart ausgebildet, dass es den Klemmhülsenkörper 13, die Anschlussschraube 15 und das Kontaktelement 31 jeweils eines Anschlusselements 100 umschließt. Zum Betätigen der Anschlussschraube 15 ist pro Anschlusselement 100 eine Öffnung 41 an dem Isolierstoffgehäuse 40 ausgebildet. Zum Kontaktieren des Kontaktelements 31 ist ebenfalls pro Anschlusselement 100 eine Öffnung 42 an dem Isolierstoffgehäuse 40 ausgebildet. Ferner weist das Isolierstoffgehäuse 40 pro Anschlusselement 100 jeweils zwei sich gegenüberliegende Durchführungsöffnungen 43, 44 auf, durch welche der anzuschließende Leiter 10 geführt ist.

Bei der in Fig. 5 gezeigten Ausgestaltung ist an den Durchführungsöffnungen 44 einer Seite des Isolierstoffgehäuses 40 eine Endkappe 45 angeordnet, welche alle Durchführungsöffnungen 44 an dieser Seite des Isolierstoffgehäuses 40 überdeckt. Die Endkappe 45 weist pro Anschlusselement 100 eine Begrenzungswand 46 für den durch die Durchführungsöffnung 44 geführten Leiter 10 auf. Die Endkappe 45 bildet eine Berührsicherung für den Endabschnitt eines Leiters 10 aus.

Jede Begrenzungswand 46 kann eine Perforierung 47 zum Öffnen der Begrenzungswand 46 aufweisen, so dass, wie in Fig. 6 gezeigt ist, ein längerer Leiter 10 durch die Endkappe 45 hindurchgeführt sein kann und diese damit überragen kann. An der Perforierung 47 kann ein Benutzer bei Bedarf die Begrenzungswand 46 leicht mittels eines Messers öffnen, um einen Leiter 10 durch die Endkappe 45 hindurchführen zu können.

Fig. 7 zeigt ferner ein Energieverteilungssystem 300, bei welchem mehrere Anordnungen 200 hintereinander angeordnet sind, wobei die nebeneinander angeordneten Leiter 10 sich durch die mehreren Anordnungen 200 hindurch erstrecken und jeder Leiter 10 an den Anordnungen 200 elektrisch kontaktierend angeschlossen ist, so dass ein Mehrfachabgriff pro Leiter 10 ausgebildet ist. Die letzte Anordnung 200 weist an ihrer einen Seite eine Endkappe 45 auf, um den Endabschnitt der Leiter 10 abzudecken. Bei den anderen Anordnungen 200 ist keine derartige Endkappe 45 angeordnet, sondern die Leiter 10 erstrecken sich durch die Anordnungen 200 hindurch zur benachbarten Anordnung 200 hin.

### Bezugszeichenliste

| | |
|---|---|
| Anschlusselement | 100 |
| Leiter | 10 |
| Litzen | 11 |
| Isolierstoffmantel | 12 |
| Klemmhülsenkörper | 13 |
| Aufnahmeraum | 14 |
| Anschlussschraube | 15 |
| Schraubenkopf | 16 |
| Schraubenschaft | 17 |
| Erster Bereich | 18 |
| Zweiter Bereich | 19 |
| Seitenwand | 20 |
| Seitenwand | 21 |
| Kante | 22 |
| Endabschnitt | 23 |
| Verjüngender Bereich | 24 |
| Stufenförmiger Absatz | 25 |
| Bodenabschnitt | 26 |
| Vorsprung | 27 |
| Schlitzförmige Aussparung | 28 |
| Schlitzförmige Aussparung | 29 |
| Aufnahmebereich | 30 |
| Kontaktelement | 31 |
| Bohrung | 32 |
| Öffnung | 33 |
| Anordnung | 200 |
| Isolierstoffgehäuse | 40 |
| Öffnung | 41 |
| Öffnung | 42 |
| Durchführungsöffnung | 43 |
| Durchführungsöffnung | 44 |
| Endkappe | 45 |
| Begrenzungswand | 46 |
| Perforierung | 47 |
| Energieverteilungssystem | 300 |
| Einführungsrichtung der Anschlussschraube | R |
| Länge des ersten Bereichs | L1 |
| Länge des zweiten Bereichs | L2 |
| Breite des zweiten Bereichs | B |
| Durchmesser des ersten Bereichs | D |
| Durchmesser des Schraubenschafts | DS |

## Patentansprüche

1. Anschlusselement (100) zum Anschließen eines isolierten elektrischen Leiters (10), mit
einem aus einem elektrisch leitenden Metallmaterial ausgebildeten Klemmhülsenkörper (13), in welchem ein Aufnahmeraum (14) für den elektrischen Leiter (10) ausgebildet ist, und
einer einen Schraubenkopf (16) und einen Schraubenschaft (17) aufweisenden Anschlussschraube (15), welche über eine an dem Klemmhülsenkörper (13) ausgebildete Öffnung (33) entlang einer Einführungsrichtung (R) der Anschlussschraube (15) in den Aufnahmeraum (14) einführbar ist,
wobei der Aufnahmeraum (14) einen ersten Bereich (18) und einen an den ersten Bereich (18) angrenzenden zweiten Bereich (19) aufweist, wobei der erste Bereich (18) einen Auflagebereich für den Leiter (10) ausbildet und der zweite Bereich (19) einen Einpressbereich ausbildet, in welchen ein Teilbereich des in dem ersten Bereich (18) angeordneten Leiters (10) mittels der Anschlussschraube (15) in einem angeschlossenen Zustand eingepresst ist, wobei der zweite Bereich (19) zwei sich gegenüberliegende Seitenwände (20, 21) aufweist, an welchen durch das Einpressen des Leiters (10) freiliegende Litzen (11) des Leiters (10) im angeschlossenen Zustand elektrisch kontaktierend anliegen,
**dadurch gekennzeichnet, dass** der Schraubenschaft (17) an seinem dem Schraubenkopf (16) gegenüberliegenden Endabschnitt (23) einen sich in Einführungsrichtung (R) der Anschlussschraube (15) verjüngenden Bereich (24) aufweist, wobei der sich verjüngende Bereich (24) mindestens zwei stufenförmig ausgebildete Absätze (25) aufweist.

2. Anschlusselement (100) nach Anspruch 1, **dadurch gekennzeichnet, dass** der erste Bereich (18) einen runden Querschnitt und/oder der zweite Bereich (19) einen länglich geformten Querschnitt aufweist.

3. Anschlusselement (100) nach Anspruch 1 oder 2, **dadurch gekennzeichnet, dass** der zweite Bereich (19) an seinem dem ersten Bereich (18) gegenüberliegenden Bodenabschnitt (26) einen in den zweiten Bereich (19) hineinragenden Vorsprung (27) aufweist.

4. Anschlusselement (100) nach einem der Ansprüche 1 bis 3, **dadurch gekennzeichnet, dass** der erste Bereich (18) eine sich in Einführungsrichtung (R) der Anschlussschraube (15) erstreckende Länge L1 aufweist und der zweite Bereich (19) eine sich in Einführungsrichtung (R) der Anschlussschraube (15) erstreckende Länge L2 aufweist, wobei L2 ≥ 1/2 L1 ist.

5. Anschlusselement (100) nach einem der Ansprüche 1 bis 4, **dadurch gekennzeichnet, dass** der Schraubenschaft (17) der Anschlussschraube (15) einen Durchmesser DS aufweist, welcher kleiner als eine sich quer zur Einführungsrichtung (R) der Anschlussschraube (15) erstreckenden Breite B des zweiten Bereichs (19) des Aufnahmeraumes (14) ist.

6. Anschlusselement (100) nach einem der Ansprüche 1 bis 5, **dadurch gekennzeichnet, dass** die beiden sich gegenüberliegenden Seitenwände (20, 21) des zweiten Bereichs (19) des Aufnahmeraumes (14) zueinander angestellt verlaufend ausgebildet sind.

7. Anschlusselement (100) nach einem der Ansprüche 1 bis 6, **dadurch gekennzeichnet, dass** an den beiden sich gegenüberliegenden Seitenwänden (20, 21) jeweils eine schlitzförmige Aussparung (28, 29) ausgebildet ist.

8. Anschlusselement (100) nach einem der Ansprüche 1 bis 6, **dadurch gekennzeichnet, dass** an dem Klemmhülsenkörper (13) ein Aufnahmebereich (30) ausgebildet ist, an welchem ein Kontaktelement (31) angeordnet ist.

9. Anschlusselement (100) nach Anspruch 8, **dadurch gekennzeichnet, dass** das Kontaktelement (31) als Kontakttulpe ausgebildet ist.

10. Anordnung (200), mit einem Isolierstoffgehäuse (40), in welchem mindestens ein Anschlusselement (100) nach einem der Ansprüche 1 bis 9 angeordnet ist, wobei das Isolierstoffgehäuse (40) je Anschlusselement (100) mindestens zwei sich gegenüberliegende Durchführungsöffnungen (43, 44) zur Durchführung des in dem jeweiligen Anschlusselement (100) angeordneten Leiters (10) aufweist.

11. Anordnung (200) nach Anspruch 10, **dadurch gekennzeichnet, dass** an mindestens einer der zwei sich gegenüberliegenden Durchführungsöffnungen (43, 44) eine Endkappe (45) angeordnet ist, welche je Anschlussklemme (100) eine Begrenzungswand (46) für den durch die Durchführungsöffnung (43, 44) geführten Leiter (10) aufweist.

12. Anordnung (200) nach Anspruch 11, **dadurch gekennzeichnet, dass** die Begrenzungswand (46) eine Perforierung (47) zum Öffnen der Begrenzungswand (46) aufweist.

13. Energieverteilungssystem (300), mit mehreren hintereinander angeordneten Anordnungen (200), welche entlang der Länge mindestens eines elektrischen Leiters (10) zueinander beanstandet angeordnet sind, wobei die Anordnungen (200) nach einem der Ansprüche 10 bis 12 ausgebildet sind.

## Claims

1. Connection element (100) for connecting an insulated electrical conductor (10), comprising
a clamping sleeve body (13) which is formed from an electrically conductive metal material and in which a receiving space (14) for the electrical conductor (10) is formed, and
a connection screw (15) which has a screw head (16) and a screw shaft (17) and can be inserted into the receiving chamber (14) via an opening (33), which is formed on the clamping sleeve body (13), along an insertion direction (R) of the connection screw (15), wherein the receiving space (14) has a first region (18) and a second region (19) which adjoins the first region (18), wherein the first region (18) forms a support region for the conductor (10) and the second region (19) forms a pressin region into which a subregion of the conductor (10) which is arranged in the first region (18) is pressed by means of the connection screw (15) in a connected state, wherein the second region (19) has two opposing side walls (20, 21) against which braided wires (11) of the conductor (10), which braided wires are exposed by the conductor (10) being pressed in, bear in an electrically contact-making manner in the connected state,
**characterized in that** the screw shaft (17) has on its end section (23) opposite the screw head (16) a region (24) which tapers in the insertion direction (R) of the connection screw (15), wherein the tapering region (24) has at least two shoulders (25) of step-like design.

2. Connection element (100) according to Claim 1, **characterized in that** the first region (18) has a round cross section and/or the second region (19) has an elongate cross section.

3. Connection element (100) according to Claim 1 or 2, **characterized in that** the second region (19) has, on its floor section (26) opposite the first region (18), a projection (27) protruding into the second region (19).

4. Connection element (100) according to any of Claims 1 to 3, **characterized in that** the first region (18) has a length L1 extending in the insertion direction (R) of the connection screw (15), and the second region (19) has a length L2 extending in the insertion direction (R) of the connection screw (15), where L2 ≥ 1/2 L1.

5. Connection element (100) according to any of Claims 1 to 4, **characterized in that** the screw shaft (17) of the connection screw (15) has a diameter DS which is smaller than a width B of the second region (19) of the receiving space (14) extending transversely to the insertion direction (R) of the connection screw (15).

6. Connection element (100) according to any of Claims 1 to 5, **characterized in that** the two opposing side walls (20, 21) of the second region (19) of the receiving space (14) are designed so as to run angled in relation to each other.

7. Connection element (100) according to any of Claims 1 to 6, **characterized in that** a slot-like cutout (28, 29) is formed on each of the two opposing side walls (20, 21).

8. Connection element (100) according to any of Claims 1 to 6, **characterized in that** a receiving region (30), on which a contact element (31) is arranged, is formed on the clamping sleeve body (13).

9. Connection element (100) according to Claim 8, **characterized in that** the contact element (31) is designed as a contact tulip.

10. Arrangement (200), comprising an insulating-material housing (40) in which at least one connection element (100) according to any of Claims 1 to 9 is arranged, wherein the insulating-material housing (40) has for each connecting element (100) at least two opposing passage openings (43, 44) for passage of the conductor (10) arranged in the respective connection element (100).

11. Arrangement (200) according to Claim 10, **characterized in that** an end cap (45) is arranged on at least one of the two opposing passage openings (43, 44) and has for each connection terminal (100) a boundary wall (46) for the conductor (10) passed through the passage opening (43, 44).

12. Arrangement (200) according to Claim 11, **characterized in that** the boundary wall (46) has a perforation (47) for opening the boundary wall (46).

13. Energy distribution system (300), comprising a plurality of arrangements (200) which are arranged in series and are arranged at a distance from each other along the length of at least one electrical conductor (10), wherein the arrangements (200) are designed according to one of Claims 10 to 12.

## Revendications

1. Elément de raccordement (100) permettant de raccorder un conducteur électrique isolé (10), comprenant
un corps de douille de serrage (13) réalisé à partir d'un matériau métallique électriquement conducteur et dans lequel est réalisé un espace de réception (14) pour le conducteur électrique (10), et
une vis de raccordement (15) présentant une tête de vis (16) et une tige de vis (17), qui peut être introduite dans l'espace de réception (14) à travers une ouverture (33) réalisée sur le corps de douille de serrage (13) le long d'une direction d'introduction (R) de la vis de raccordement (15),
dans lequel l'espace de réception (14) présente une première zone (18) et une deuxième zone (19) adjacente à la première zone (18), dans lequel la première zone réalise une zone d'appui pour le conducteur (10), et la deuxième zone (19) réalise une zone d'enfoncement dans laquelle une zone partielle du conducteur (10) disposé dans la première zone (18) est enfoncée au moyen de la vis de raccordement (15) dans un état raccordé, dans lequel la deuxième zone (19) présente deux parois latérales opposées (20, 21) auxquelles des fils (11) du conducteur (10), exposés par l'enfoncement du conducteur (10), sont adjacents en contact électrique à l'état raccordé,
**caractérisé en ce que** la tige de vis (17) présente au niveau de sa partie d'extrémité (23) opposée à la tête de vis (16) une zone (24) qui s'amincit dans la direction d'insertion (R) de la vis de raccordement (15), dans lequel la zone (24) qui s'amincit présente au moins deux épaulements (25) réalisés en forme de gradin.

2. Elément de raccordement (100) selon la revendication 1, **caractérisé en ce que** la première zone (18) présente une section transversale ronde et/ou la deuxième zone (19) présente une section transversale de forme allongée.

3. Elément de raccordement (100) selon la revendication 1 ou 2, **caractérisé en ce que** la deuxième zone (19) présente au niveau de sa partie de fond (26) opposée à la première zone (18) une saillie (27) dépassant à l'intérieur de la deuxième zone (19).

4. Elément de raccordement (100) selon l'une quelconque des revendications 1 à 3, **caractérisé en ce que** la première zone (18) présente une longueur L1 s'étendant dans la direction d'introduction (R) de la vis de raccordement (15), et la deuxième zone (19) présente une longueur L2 s'étendant dans la direction d'introduction (R) de la vis de raccordement (15), où L2 ≥ 1/2 L1.

5. Elément de raccordement (100) selon l'une quelconque des revendications 1 à 4, **caractérisé en ce que** la tige de vis (17) de la vis de raccordement (15) présente un diamètre DS qui est inférieur à une largeur B de l'espace de réception (14) de la deuxième zone (19), s'étendant transversalement à la direction d'introduction (R) de la vis de raccordement (15).

6. Elément de raccordement (100) selon l'une quelconque des revendications 1 à 5, **caractérisé en ce que** les deux parois latérales opposées (20, 21) de la deuxième zone (19) de l'espace de réception (14) sont réalisées en s'étendant de manière inclinée l'une vers l'autre.

7. Elément de raccordement (100) selon l'une quelconque des revendications 1 à 6, **caractérisé en ce que** respectivement un évidement en forme de fente (28, 29) est réalisé sur les deux parois latérales (20, 21) opposées.

8. Elément de raccordement (100) selon l'une quelconque des revendications 1 à 6, **caractérisé en ce que** sur le corps de douille de serrage (13) est réalisée une zone de réception (30) au niveau de laquelle est disposé un élément un contact (31).

9. Elément de raccordement (100) selon la revendication 8, **caractérisé en ce que** l'élément de contact (31) est réalisé sous forme de contact tulipe.

10. Agencement (200), comprenant un boîtier isolant (40) dans lequel est disposé au moins un élément de raccordement (100) selon l'une quelconque des revendications 1 à 9, dans lequel le boîtier isolant (40) présente pour chaque élément de raccordement (100) au moins deux ouvertures de passage (43, 44) opposées pour faire passer le conducteur (10) disposé dans l'élément de raccordement (100) respectif.

11. Agencement (200) selon la revendication 10, **caractérisé en ce qu'**au niveau d'au moins l'une des deux ouvertures de passage (43, 44) opposées est disposé un embout (45) qui présente pour chaque borne de raccordement (100) une paroi de limitation (46) pour le conducteur (10) acheminé à travers l'ouverture de passage (43, 44).

12. Agencement (200) selon la revendication 11, **caractérisé en ce que** la paroi de limitation (46) présente une perforation (47) pour ouvrir la paroi de limitation (46).

13. Système de distribution d'énergie (300), comprenant plusieurs agencements (200) disposés les uns après les autres qui sont disposés le long de la longueur d'au moins un conducteur électrique (10) à distance les uns des autres, les agencements (200) étant réalisés selon l'une quelconque des revendications 10 à 12.
